# EUROPÄISCHE PATENTSCHRIFT

(11) **EP 0 678 668 B1**
(45) Veröffentlichungstag und Bekanntmachung des Hinweises auf die Patenterteilung: **18.08.1999**
(21) Anmeldenummer: 95104465.0
(22) Anmeldetag: 27.03.1995
(51) Int. Cl.: F02M 63/02, F02M 55/02, F02M 59/46

(54) **Kraftstoffeinspritzeinrichtung für Brennkraftmaschinen**
Fuel injection device for internal combustion engines
Dispositif d'injection de combustible pour moteurs à combustion interne

(30) Priorität: 23.04.1994 DE 4414242
(43) Veröffentlichungstag der Anmeldung: 25.10.1995
(73) Patentinhaber: ROBERT BOSCH GMBH, 70442 Stuttgart (DE)
(72) Erfinder: Popp, Heinz, A-4661 Roitham (AT)

(56) Entgegenhaltungen:
- EP-A- 0 299 337
- EP-A- 0 459 429
- EP-A- 0 517 991
- EP-A- 0 531 533
- FR-A- 2 125 946
- FR-A- 2 609 503
- GB-A- 2 263 317
- US-A- 4 539 959
- US-A- 4 704 997
- US-A- 5 191 867

## Beschreibung

### Stand der Technik

Die Erfindung geht von einer Kraftstoffeinspritzeinrichtung für Brennkraftmaschinen nach der Gattung des Patentanspruchs 1 aus. Bei einer derartigen aus der US PS 4 777 921 bekannten Kraftstoffeinspritzeinrichtung, fördert eine Kraftstoffhochdruckpumpe Kraftstoff aus einem Niederdruckraum in einen Hochdrucksammelraum, der über Hochdruckleitungen mit den einzelnen, in den Brennraum der zu versorgenden Brennkraftmaschine ragenden Einspritzventilen verbunden ist, wobei dieses gemeinsame Druckspeichersystem (Common Rail) durch eine Drucksteuereinrichtung an der Hochdruckpumpe auf einem bestimmten Druck gehalten wird, so daß an den Einspritzventilen drehzahlunabhängig der Einspritzdruck über das gesamte Betriebskennfeld der zu versorgenden Brennkraftmaschine festgelegt werden kann. Zur Steuerung der Einspritzzeiten und Einspritzmengen am Einspritzventil ist an diesen jeweils ein elektrisch gesteuertes Steuerventil in die Hochdruckleitungen eingesetzt, das mit seinem Öffnen und Schließen die Kraftstoffhochdruckeinspritzung am Einspritzventil steuert. Dabei hat die bekannte Kraftstoffeinspritzeinrichtung jedoch den Nachteil, daß ein rasches Absenken des Druckes im Druckspeichersystem bei ständigem Drehzahlwechsel oder Betriebsstillstand mit der bekannten Einrichtung nicht oder nur in ungenügendem Maße möglich ist. Zudem weist die bekannte Kraftstoffeinspritzeinrichtung keine wirksame Sicherheitseinrichtung gegen einen Druckanstieg über einen zulässigen Maximaldruck oder gegen ein unkontrolliertes Abströmen von Kraftstoff aus dem Druckspeichersystem, zum Beispiel infolge eines Bruches einer Hochdruckleitung auf, so daß sie den derzeitigen Anforderungen hinsichtlich Funktionssicherheit und Notlaufeigenschaften nicht genügen kann.

Die Schrift US-A-5 191 867 zeigt eine weitere bekannte Kraftstoffeinspritzeinrichtung für Brennkraftmaschinen, bei der ein Hochdrucksammelraum über eine Hochdruckleitung von einer Hochdruckpumpe mit Kraftstoff hohen Druckes befüllt wird. Dabei sind dort Bypassleitungen zwischen der Hochdruckpumpe und dem Hochdrucksammelraum vorgesehen, die mittels darin angeordneter Ventile einen Kraftstoffübertritt von der Pumpe in einen Entlastungsraum ermöglichen. Die Druckerfassung direkt innerhalb der Hochdruckleitung ist dabei bei der bekannten Kraftstoffeinspritzeinrichtung jedoch nicht möglich und erfolgt lediglich an der Hochdruckpumpe beziehungsweise im Hochdrucksammelraum, was einen erhöhten konstruktiven Aufwand zur Folge hat.

### Vorteile der Erfindung

Die erfindungsgemäße Kraftstoffeinspritzeinrichtung hat demgegenüber den Vorteil, daß an dieser eine Druckbegrenzungseinrichtung zur raschen Druckentlastung vorgesehen ist, in die zudem ein Drucksensor integriert ist. Dieses gemäß dem Patentanspruch 1 direkt in die Förderleitung zwischen Hochdruckpumpe und Sammelraum eingesetzte Druckbegrenzungseventil mit integriertem Drucksensor hat dabei den Vorteil, daß der in der Förderleitung anliegende Druck sehr schnell in ein Stellsignal des vorzugsweise mittels eines Elektromagneten betätigten Druckbegrenzungsventils umgewandelt werden kann. Zudem wird durch das direkte Einsetzen des Drucksensors in das Gehäuse des Druckbegrenzungsventils ein weiterer Eingriff in die Förderleitung unnötig, was den Fertigungsaufwand reduziert. Durch die Verwendung eines Elektromagneten zur Betätigung des druckausgeglichenen Ventilgliedes des Druckbegrenzungsventils können sehr kurze Schaltzeiten erreicht werden, wobei der Elektromagnet dabei von einem, außer dem vom Drucksensor aufgenommen Druck auch Betriebsparameter der Brennkraftmaschine verarbeitenden elektrischen Steuergerät ansteuerbar ist.

Um ein Überschreiten des zulässigen Systemdruckes innerhalb des Druckbegrenzungsventil und damit eine Zerstörung dessen Komponenten sicher vermeiden zu können, ist zudem in vorteilhafter Weise in der Rücklaufleitung zwischen dem Druckbegrenzungsventil und dem Niederdruckraum eine Berstscheibe oder ein weiteres Druckventil vorgesehen, die bei Erreichen eines bestimmten Druckes einen vergrößerten Öffnungsquerschnitt innerhalb der Rücklaufleitung aufsteuern und somit dann eine rasche Druckentlastung des Druckbegrenzungsventils gewährleisten.

Weitere Vorteile und vorteilhafte Ausgestaltungen des Gegenstandes der Erfindung sind der Beschreibung, der Zeichnung und den Ansprüchen entnehmbar.

### Zeichnung

Ein Ausführungsbeispiel der erfindungsgemäßen Kraftstoffeinspritzeinrichtung für Brennkraftmaschinen ist in der Zeichnung dargestellt und wird im folgenden näher erläutert.
Es zeigen die Figur 1 eine schematische Darstellung des Aufbaus der Kraftstoffeinspritzeinrichtung, die Figur 2 einen Schnitt durch das Durchflußbegrenzungsventil, die Figur 3 einen Schnitt durch das Druckbegrenzungsventil mit dem Anschluß der Rücklaufleitung und des Elektromagneten und die Figur 4 einen Schnitt durch den eine Berstscheibe aufnehmenden Teil der Rücklaufleitung.

### Beschreibung des Ausführungsbeispiels

Bei der in der Figur 1 dargestellten Kraftstoffeinspritzeinrichtung fördert eine Kraftstoffhochdruckpumpe 1, die z.B. als Kolbenpumpe ausgeführt sein kann, Kraftstoff über eine ein Filter 3 aufweisende Saugleitung 5 aus einem als Kraftstoffvorratsbehälter ausgebildeten Niederdruckraum 7 über eine Förderleitung 9 mit hohem Druck in zwei parallel zueinander angeordnete Hochdrucksammelräume 11. Zur Steuerung des Drucks in der Förderleitung 9 und in den Hochdrucksammelräumen 11 ist ein Druckbegrenzungsventil 13 mit einem Drucksensor 15 in die Förderleitung 9 eingesetzt, das andererseits über eine Rücklaufleitung 17 mit dem Niederdruckraum 7 verbunden ist und das in Abhängigkeit vom Druck in der Förderleitung 9 und von Betriebsparametern der zu versorgenden Brennkraftmaschine von einem elektrischen Steuergerät 19, das auch den Liefergrad der Kraftstoffhochdruckpumpe 1 steuert, aufsteuerbar ist.
Von den Hochdrucksammelräumen 11 führen weiterhin Hochdruckleitungen 21 zu den einzelnen in den Brennraum der zu versorgenden Brennkraftmaschine ragenden Einspritzventilen 23 ab, wobei zur Steuerung des Einspritzvorganges jeweils ein elektrisches, vom elektrischen Steuergerät 19 angesteuertes Steuerventil 25 an jedem Einspritzventil 23 in die jeweilige Hochdruckleitung 21 eingesetzt ist, über das eine Verbindung des Einspritzventils 23 mit einer zum Niederdruckraum 7 abführenden Entlastungsleitung 29 aufsteuerbar ist.
Um im Falle eines Bruches einer Hochdruckleitung 21 oder der Förderleitung 9 an den Hochdrucksammelräumen 11 ein unkontrolliertes Abströmen von Kraftstoff an diesem Leck zu vermeiden sind zudem Durchflußbegrenzungsventile 27 in diesen Leitungen 9, 21 vorgesehen, die dabei vorzugsweise nah bzw. direkt an den Hochdrucksammelräumen 11 angeordnet sind.
Diese in der Figur 2 näher dargestellten Durchflußbegrenzungsventile 27 weisen einen Ventilkörper 31 auf, in dem eine als Stufenbohrung ausgebildete Durchgangsbohrung 33 vorgesehen ist, in der ein topfförmiges Ventilglied 35 axial verschiebbar geführt ist. Das Ventilglied 35 weist dabei eine konische Übergangsfläche zwischen seiner zylinderförmigen Umfangsfläche und seiner geschlossenen Stirnwand auf, mit der es eine Ventildichtfläche 37 bildet, die mit einem an einem konischen Querschnittsübergang der Durchgangsbohrung 33 gebildeten Ventilsitz 39 zusammenwirkt. In der Ventildichtfläche 37 sind an dessen dem Ventilsitz 39 abgewandten Ende Durchströmöffnungen 41, vorzugsweise Bohrungen angeordnet, über die bei vom Ventilsitz 39 abgehobenem Ventilglied 35 Kraftstoff aus dem Inneren des Ventilgliedes 35 zum Ventilsitz 39 und von dort weiter in einen daran anschließenden, eine das Ventilglied 35 in Öffnungsrichtung des Durchflußbegrenzungsventils 27 beaufschlagende Ventilfeder 43 aufnehmenden Bohrungsteil, der auf der dem Ventilglied 35 abgewandten Teil des Ventilsitzes 39 an diesen angrenzt, strömen kann. Das Ventilglied 35 ist dabei so in die Durchgangsbohrung 33 eingesetzt, das sein offenes Ende entgegen der Kraftstoffströmungsrichtung zu einem Anschluß des Ventilkörpers 31 an die Förderleitung 9 bzw. dem Hochdrucksammelraum 11 und sein geschlossenes, die Ventildichtfläche 37 tragendes Ende in Strömungsrichtung zu einem Anschlußstutzen 45 weist, an den der Hochdrucksammelraum 11 (beim Einsetzen in die Förderleitung 9) oder die Hochdruckleitung 21 angeschlossen ist.
In seinem kraftstoffdurchströmten Inneren weist das Ventilglied 35 zudem einen den Durchströmöffnungen 41 vorgeschalteten Drosseleinsatz 47 mit einer Drosselstelle 49 auf, die so ausgelegt ist, daß bei einem Ansteigen der Durchflußmenge über einen einstellbaren Maximalwert der Drosselwiderstand an der Drosselstelle 49 derart erhöht wird, daß das Ventilglied 35 entgegen der Kraft der Ventilfeder 43 mit seiner Ventildichtfläche 37 auf den Ventilsitz 39 gepreßt wird und so den Kraftstoffdurchfluß durch das Durchflußbegrenzungsventil 27 verschließt. Die in dem an den Ventilsitz 39 auf seiner dem Ventilglied 35 abgewandten Seite angrenzenden Bohrungsteil eingesetzte und dort zwischen einem Bohrungsabsatz und der geschlossenen Stirnfläche des Ventilgliedes 35 eingespannte Ventilfeder 43 ist dabei so dimensioniert, daß sie bei maximal zulässiger Durchflußmenge am Ventilglied 35 dieses zusammen mit dem Standdruck in der Hochdruckleitung 21 bzw. dem Hochdrucksammelraum 11 sicher vom Ventilsitz 39 abgehoben hält. Entfällt jedoch dieser als zusätzlicher Gegendruck in Öffnungsrichtung wirkende Standdruck in der Hochdruckleitung 21, z.B. durch deren Bruch und ein unkontrolliertes Abströmen von Kraftstoff aus dieser Leitung, reicht die Kraft der Ventilfeder 43 allein nicht mehr aus das Ventilglied 35 entgegen der Kraft des gegen die Drosselstelle 49 anströmenden Kraftstoffes vom Sitz 39 abgehoben zu halten und das Durchflußbegrenzungsventil 27 schließt. Für eine Hubbegrenzung des Ventilgliedes 35 in Öffnungsrichtung ist ein Anschlagstück 51 mit einer Durchgangsöffnung in die Durchgangsbohrung 33 des Ventilkörpers 31 eingesetzt, vorzugsweise eingeschraubt, dessen dem Ventilglied 35 zugewandte Stirnfläche 53 einen Anschlag bildet, der mit der offenen Stirnseite des Ventilgliedes 35 zusammenwirkt.
Dabei ist es über die Einschraubtiefe möglich die Öffnungshubbewegung des Ventilgliedes 35 und somit den Öffnungsquerschnitt am Ventilsitz 39 einzustellen.

Bei dem in den Figuren 3 und 4 dargestellten, in die Förderleitung 9 eingesetzten Druckbegrenzungsventil 13 ist der nicht näher dargestellte Drucksensor 15 direkt in einen mit der Förderleitung 9 verbundenen Hochdruckkanal 61 innerhalb eines Gehäuses 63 des Druckbegrenzungsventils 13 eingesetzt. Dieser Hochdruckkanal 61 schneidet dabei eine Führungsbohrung 65 im Gehäuse 63, in der ein kolbenförmiges Ventilglied 67 axial verschiebbar geführt ist, daß von einem Elektromagneten 69 betätigbar ist, der seinerseits in Abhängigkeit vom, vom Drucksensor 15 aufgenommenen Druck sowie in Abhängigkeit von Betriebsparametern der Brennkraftmaschine ansteuerbar ist. Das Ventilglied 67 ist mit seinem einen Ende mit einer Ankerplatte 71 des Elektromagneten 69 verbunden und weist in Höhe des Überschneidungsbereiches mit dem Hochdruckkanal 61 eine Ringnut 73 auf, die einen Hochdruckringraum 74 in der Führungsbohrung 65 bildet, über den die beiden an die Führungsbohrung 65 angrenzenden Teile des Hochdruckkanals 61 miteinander verbunden sind. An ihrem dem Elektromagneten 69 zugewandten Ende geht die Ringnut 73 über eine konische Querschnittserweiterung in einen erweiterten Querschnitt über und bildet so eine Ventildichtfläche 75, die mit einem an den Hochdruckringraum 74 angrenzenden konischen Ventilsitz 77 zusammenwirkt, der durch eine Querschnittserweiterung der Führungsbohrung 65 gebildet ist. Das Ventilglied 67 weist weiterhin einen Federteller 79 auf, an den eine Rückstellfeder 81 angreift, die sich andererseits an einem Zwischendeckel 83 zum Elektromagneten 69 abstützt und die das Ventilglied 67 in Anlage am Ventilsitz 77 hält. Das dem Hochdruckringraum 74 abgewandte Ende der Ventildichtfläche 75 des Ventilgliedes 67 grenzt an einen die Rückstellfeder 81 aufnehmenden Federraum 85, der über eine Querbohrung 87 und eine Längsbohrung 89 im Ventilglied 67 ständig mit einem, an das dem Elektromagneten 69 abgewandte Ende des Ventilgliedes 67 angrenzenden Entlastungsraum 91 innerhalb der Führungsbohrung 65 verbunden ist, von dem die Rücklaufleitung 17 abführt. in die Rücklaufleitung 17 ist zudem wie in der Figur 4 dargestellt eine Berstscheibe 93 eingesetzt, die beim Überschreiten eines maximalen Druckes in der Rücklaufleitung 17, bzw. im Entlastungsraum 91 einen vergrößerten Abströmquerschnitt in der Rücklaufleitung 17 freigibt und so das Druckbegrenzungsventil 13 vor einer zu hohen Druckbelastung schützt.
Das Druckbegrenzungsventil 13 arbeitet in folgender Weise.
Im Ausgangszustand hält die Rückstellfeder 81 das Ventilglied 67 in Anlage am Ventilsitz 77, so daß kein Kraftstoff aus der Förderleitung 9 abströmt. Soll nun eine rasche Druckabsenkung in der Förderleitung 9 vorgenommen werden, die sich nicht über eine Regelung der Kraftstoffhochdruckpumpe 1 erreichen läßt, wird der Elektromagnet 69 bestromt und verschiebt das Ventilglied 67 entgegen der Kraft der Rückstellfeder 81 vom Ventilsitz 77, so daß der unter hohem Druck stehende Kraftstoff aus dem Hochdruckkanal 61 über den Hochdruckringraum 74, entlang des Ventilsitzes 77 in den Federraum 85 und von dort über die Quer- und die Längsbohrung 87, 89 in den Entlastungsraum 91 und weiter in die Rücklaufleitung 17 strömen kann. Dabei ist über den in den Hochdruckkanal 61 eingesetzten Drucksensor 15 eine direkte Ermittlung der Druckverhältnisse möglich, so daß eine sehr rasche und genaue Druckregelung des Förderleitungsdruckes möglich ist. Hat der Druck in der Förderleitung 9 einen bestimmten Wert erreicht, wird der Elektromagnet 69 erneut stromlos geschaltet und das Ventilglied 67 wird wieder mit seiner Ventildichtfläche 75 auf den Ventilsitz 77 gepreßt, so daß das Druckbegrenzungsventil 13 schließt.

## Patentansprüche

1. Kraftstoffeinspritzeinrichtung für Brennkraftmaschinen mit einer Kraftstoffhochdruckpumpe (1) die Kraftstoff aus einem Niederdruckraum (7) über eine Förderleitung (9) in einen Hochdrucksammelraum (11) fördert, der über Hochdruckleitungen (21) mit in den Brennraum der zu versorgenden Brennkraftmaschine ragenden Einspritzventilen (23) verbunden ist, deren Öffnungs- und Schließbewegungen jeweils von einem elektrisch angesteuerten, in der Hochdruckleitung (21) am Einspritzventil (23) angeordneten Steuerventil (25) gesteuert wird, dadurch gekennzeichnet, daß in die Förderleitung (9) zwischen der Kraftstoffhochdruckpumpe (1) und dem Hochdrucksammelraum (11) ein direkt gesteuertes Druckbegrenzungsventil (13) eingesetzt ist, in dessen Gehäuse (63) ein den Druck in der Förderleitung (9) aufnehmender und das Öffnen des Druckbegrenzungsventils (13) in Abhängigkeit vom Kraftstoffdruck steuernder Drucksensor (15) integriert ist, der ein Stellsignal für das Druckbegrenzungsventil (13) auslöst.

2. Kraftstoffeinspritzeinrichtung nach Anspruch 1, dadurch gekennzeichnet, daß ein Ventilglied (67) des Druckbegrenzungsventil (13) von einem Elektromagneten (69) betätigt wird, dessen Ankerplatte (71) mit einem Ende des vorzugsweise kolbenförmigen Ventilgliedes (67) verbunden ist und der das Ventilglied (67) entgegen der Kraft einer, zwischen einem am Ventilglied (67) angreifenden Federteller (79) und einem Zwischendeckel (83) eingespannten Rückstellfeder (81) in Öffnungsrichtung des Druckbegrenzungsventils (13) bewegt.

3. Kraftstoffeinspritzeinrichtung nach Anspruch 2, dadurch gekennzeichnet, daß das Ventilglied (67) eine durch eine konische Querschnittserweiterung gebildete Dichtfläche (75) aufweist, die mit einem, durch eine Querschnittsvergrößerung einer das Ventilglied (67) axial führenden Führungsbohrung (65) gebildeten konischen Ventilsitz (77) im Gehäuse (63) des Druckbegrenzungsventils (13) zusammenwirkt.

4. Kraftstoffeinspritzeinrichtung nach Anspruch 3, dadurch gekennzeichnet, daß das Ventilglied (67) eine an die Ventildichtfläche (75) mündende Ringnut (73) aufweist, die sich in den Bereich eines die Führungsbohrung (65) schneidenden, mit der Förderleitung (9) verbundenen Hochdruckkanals (61) im Gehäuse (63) erstreckt und die so einen Hochdruckringraum (74) im Druckbegrenzungsventil (13) bildet.

5. Kraftstoffeinspritzeinrichtung nach Anspruch 3, dadurch gekennzeichnet, daß das dem Hochdruckringraum (74) abgewandte Ende der Ventildichtfläche (75) des Ventilgliedes (67) an einen den Federteller (79) und die Rückstellfeder (81) aufnehmenden Federraum (85) angrenzt, der über eine Quer- und eine Längsbohrung (87, 89) im Ventilglied (67) ständig mit einem, an das dem Elektromagneten (69) abgewandte Ende des Ventilgliedes (67) angrenzenden Entlastungsraum (91) verbunden ist, von dem eine Rücklaufleitung (17) in den Niederdruckraum (7) abführt.

6. Kraftstoffeinspritzeinrichtung nach Anspruch 5, dadurch gekennzeichnet, daß in der Rücklaufleitung (17) eine Berstscheibe (93) oder ein Druckventil vorgesehen ist, die beim Überschreiten eines bestimmten Maximaldruckes im Druckbegrenzungsventil (13) einen vergrößerten Abströmquerschnitt in der Rücklaufleitung (17) freigeben.

7. Kraftstoffeinspritzeinrichtung nach Anspruch 4, dadurch gekennzeichnet, daß der Drucksensor (15) in den Hochdruckkanal (61) innerhalb des Gehäuses (63) des Druckbegrenzungsventils (13) eingesetzt ist.

8. Kraftstoffeinspritzeinrichtung nach Anspruch 2, dadurch gekennzeichnet, daß der Elektromagnet (69) in Abhängigkeit vom, vom Drucksensor (15) aufgenommenen Druck sowie in Abhängigkeit von Betriebsparametern der Brennkraftmaschine mittels eines elektrischen Steuergerätes (19) ansteuerbar ist.

## Claims

1. Fuel injection device for internal combustion engines, with a fuel high-pressure pump (1) which feeds fuel out of a low-pressure space (7) via a feed line (9) into a high-pressure collecting space (11) which is connected via high-pressure lines (21) to injection valves (23) which project into the combustion space of the internal combustion engine to be supplied, and the opening and closing movements of which are controlled in each case by an electrically activated control valve (25) arranged in the high-pressure line (21) at the injection valve (23), characterized in that there is inserted into the feed line (9), between the fuel high-pressure pump (1) and the high-pressure collecting space (11), a directly controlled pressure relief valve (13), in the housing (63) of which is integrated a pressure sensor (15) which records the pressure in the feed line (9) and controls the opening of the pressure relief valve (13) as a function of the fuel pressure and which triggers an actuating signal for the pressure relief valve (13).

2. Fuel injection device according to Claim 1, characterized in that a valve member (67) of the pressure relief valve (13) is actuated by an electromagnet (69), the armature plate (71) of which is connected to one end of the preferably piston-shaped valve member (67), and which moves the valve member (67) in the opening direction of the pressure relief valve (13) counter to the force of a return spring (81) clamped between a spring collar (79) engaging on the valve member (67) and an intermediate cover (83).

3. Fuel injection device according to Claim 2, characterized in that the valve member (67) has a sealing face (75) which is formed by a conical cross-sectional widening and which cooperates with a conical valve seat (77) in the housing (63) of the pressure relief valve (13), the said valve seat being formed by a cross-sectional enlargement of a guide bore (65) axially guiding the valve member (67).

4. Fuel injection device according to Claim 3, characterized in that the valve member (67) has an annular groove (73) which opens onto the valve sealing face (75) and extends into the region of a high-pressure duct (61) in the housing (63), the said duct intersecting the guide bore (65) and being connected to the feed line (9), and which thus forms an annular high-pressure space (74) in the pressure relief valve (13).

5. Fuel injection device according to Claim 3, characterized in that that end of the valve sealing face (75) of the valve member (67) which faces away from the annular high-pressure space (74) is contiguous to a spring space (85) which accommodates the spring collar (79) and return spring (81) and which is constantly connected, via a transverse and a longitudinal bore (87, 89) in the valve member (67), to a relief space (91) which is contiguous to that end of the valve member (67) facing away from the electromagnet (69) and from which a return line (17) leads away into the low-pressure space (7).

6. Fuel injection device according to Claim 5, characterized in that this provides in the return line (17) a bursting disc (93) or a pressure valve which opens an enlarged outflow cross section in the return line (17) when a specific maximum pressure in the pressure relief valve (13) is exceeded.

7. Fuel injection device according to Claim 4, characterized in that the pressure sensor (15) is inserted into the high-pressure duct (61) within the housing (63) of the pressure relief valve (13).

8. Fuel injection device according to Claim 2, characterized in that the electromagnet (69) can be activated by means of an electrical control unit (19) as a function of the pressure recorded by the pressure sensor (15) and as a function of operating parameters of the internal combustion engine.

## Revendications

1. Installation d'injection de carburant pour moteur à combustion interne comprenant une pompe à haute pression (1) qui prend le carburant d'une chambre basse pression (7) et le fournit par une conduite d'alimentation (9) à une chambre collectrice à haute pression (11), cette dernière étant reliée par les conduites haute pression (21) à des injecteurs (23) aboutissant dans la chambre de combustion du moteur à combustion interne destiné à être alimenté, les mouvements d'ouverture et de fermeture des injecteurs étant commandés chaque fois par une soupape de commande (25) à commande électrique, équipant la conduite à haute pression (21) au niveau de l'injecteur (23),
caractérisée en ce que
dans la conduite de transfert (9) entre la pompe à haute pression de carburant (1) et la chambre collectrice à haute pression (11), il y a une soupape de limitation de pression (13) à commande directe, dont le corps (63) loge un capteur de pression (15) recevant la pression de la conduite d'alimentation (9) et commande l'ouverture de la soupape de limitation de pression (13) en fonction de la pression du carburant, ce capteur de pression déclenchant un organe de réglage de la soupape de limitation de pression (13).

2. Installation d'injection de carburant selon la revendication 1,
caractérisée par
un organe d'obturation (67) de la soupape de limitation de pression (13) actionné par un électro-aimant (69) dont la plaque d'induit (71) est reliée à une extrémité de l'organe d'obturation (67) de préférence en forme de piston et qui déplace l'organe d'obturation (67) contre la force développée par un ressort de rappel (81) monté entre une coupelle à ressort (79) agissant sur l'organe d'obturation (67) et un couvercle intermédiaire (83), dans le sens de l'ouverture de la soupape de limitation de pression (13).

3. Installation d'injection de carburant selon la revendication 2,
caractérisée en ce que
l'organe d'obturation (67) comporte une surface d'étanchéité (75) formée par une extension de section conique qui coopère avec un siège de soupape (77), conique, formé par une extension de section d'un perçage de guidage (65) guidant axialement l'organe d'obturation (67) dans le corps (63) de la soupape de limitation de pression (13).

4. Installation d'injection de carburant selon la revendication 3,
caractérisée en ce que
l'organe d'obturation (67) comporte une rainure annulaire (73) débouchant au niveau de la surface d'étanchéité (75) et qui s'étend dans la zone d'un canal à haute pression (61) coupant le perçage de guidage (65) et reliée à la conduite d'alimentation (9) dans le corps (63), pour former ainsi une chambre annulaire à haute pression (74) dans la soupape de limitation de pression (13).

5. Installation d'injection de carburant selon la revendication 3,
caractérisée en ce que
l'extrémité de la surface d'étanchéité (75) de l'organe d'obturation (67) du côté opposé à la chambre annulaire à haute pression (74), est adjacente à une chambre à ressort (85) recevant la coupelle à ressort (79) et le ressort de rappel (81), cette chambre étant reliée par un perçage transversal et un perçage longitudinal (87, 89) réalisés dans l'organe d'obturation (67), en permanence avec la chambre de décharge (91) reliée à l'extrémité de l'organe d'obturation (67) opposée à l'électro-aimant (69), chambre reliée par une conduite de retour (17) à la chambre basse pression (7).

6. Installation d'injection de carburant selon la revendication 5,
caractérisée en ce que
la conduite de retour (17) comporte une rondelle d'éclatement (93) ou une soupape de pression qui, en cas de dépassement d'une pression maximale déterminée dans la soupape de limitation de pression (13), libère une section d'écoulement plus grande dans la conduite de retour (17).

7. Installation d'injection de carburant selon la revendication 4,
caractérisée en ce que
le capteur de pression (15) est logé dans le canal à haute pression (61) à l'intérieur du boîtier (63) de la soupape de limitation de pression (13).

8. Installation d'injection de carburant selon la revendication 2,
caractérisée en ce que
l'électro-aimant (69) est commandé en fonction de la pression détectée par le capteur de pression (15) ainsi que des paramètres de fonctionnement du moteur à combustion interne par l'intermédiaire d'un appareil de commande électrique (19).
